# EUROPÄISCHE PATENTSCHRIFT

(11) **EP 3 055 623 B1**
(45) Veröffentlichungstag und Bekanntmachung des Hinweises auf die Patenterteilung: **06.06.2018**
(21) Anmeldenummer: 14801920.1
(22) Anmeldetag: 08.10.2014
(51) Int. Cl.: F24D 19/08, F24D 3/10

(54) **BEFÜLL- UND ENTLEERUNGSARMATUR FÜR EIN HEIZKREISSYSTEM**
FILLING AND DRAINING FITTING FOR A HEATING CIRCUIT SYSTEM
ROBINET DE REMPLISSAGE ET DE VIDANGE POUR UN SYSTÈME DE CIRCUITS DE CHAUFFAGE

(30) Priorität: 11.10.2013 DE 202013009022 U
(43) Veröffentlichungstag der Anmeldung: 17.08.2016
(73) Patentinhaber: Schütz GmbH & Co. KGaA, 56242 Selters (DE)
(72) Erfinder: SCHAUENBERG, Udo, 53842 Troisdorf (DE)
(74) Vertreter: advotec.
(86) Internationale Anmeldenummer: PCT/DE2014/200541
(87) Internationale Veröffentlichungsnummer: WO 2015/051797

(56) Entgegenhaltungen:
- EP-A1- 0 062 841
- BE-A- 380 198
- DE-U1-202010 016 418
- DE-U1-202011 104 284

## Beschreibung

Die vorliegende Erfindung betrifft ein Heizmedium führendes Bauteil eines Heizkreissystems gemäß dem Oberbegriff des Anspruchs 1.

Heizkreissysteme und insbesondere in Heizkreissystemen eingesetzte Heizkreisverteiler müssen für einen reibungsfreien Betrieb des Heizkreissystems möglichst vollständig entlüftet sein. Insbesondere im Bereich von Befüll- und Entleerungsarmaturen, die mit Bauteilen des Heizkreissystems verschraubte Armaturenteile aufweisen, kann es bedingt durch den Gewindeeingriff der miteinander verschraubten Armaturenteile zu Lufteinschlüssen im Bereich des Gewindeeingriffs kommen. Infolge der in einem Heizkreissystem auftretenden Temperaturschwankungen kann sich ein erhöhter Luftdruck im Bereich des Gewindeeingriffs einstellen, so dass es zu einem Austreten der eingeschlossenen Luft in das Heizkreissystem kommen kann.

Aus der DE 20 2011 104 284 U1 ist ein Luft- und Schmutzabscheider bekannt, der in einem als Kessel-Warmwasservorlauf ausgebildetes, ein Heizmedium führendes Bauteil eingebaut ist.

Die DE 20 2010 016 418 U1 zeigt einen Heizkreisverteiler mit Stutzen zur Aufnahme eines Entlüftungsventils und einer Befüll- und Entleerungsleitung, wobei eine Befüllungs- und Entleerungseinheit von außen an einer Bauteilwand des Heizkreisverteilers angeordnet ist.

Der vorliegenden Erfindung liegt daher die Aufgabe zugrunde, ein Heizmedium führendes Bauteil eines Heizkreissystems vorzuschlagen, das das vorbeschriebene Austreten von eingeschlossenen Luftmengen in das Heizkreissystem verhindert.

Zur Lösung dieser Aufgabe weist das Heizmedium führende Bauteil die Merkmale des Anspruchs 1 auf.

Aufgrund der erfindungsgemäßen Anordnung eines Luftsammelraums außerhalb eines das Heizmedium führenden Innenraums des Heizkreissystems, wobei dieser externe Luftsammelraum über einen Entlüftungskanal mit dem Gewindeeingriffsbereich in Fluidverbindung steht, kann verhindert werden, dass nachträglich, also nach Installation der Befüll- und Entleerungsarmatur an dem betreffenden Bauteil des Heizkreissystems, also insbesondere dem Heizkreisverteiler, ein Austreten von in dem Gewindeeingriffsbereich eingeschlossener Luftmenge in dem Innenraum des Bauteils erfolgen kann. Stattdessen wird die Luft aus dem Gewindeeingriffsbereich in den externen Luftsammelraum geleitet und kann von diesem mittels eines Entlüftungsventils abgelassen werden. Aufgrund der zusätzlichen Fluidverbindung zwischen dem Entlüftungskanal und dem Innenraum des Bauteils kann das Entlüftungsventil gleichzeitig auch zur Entlüftung des Innenraums des Bauteils verwendet werden.

Vorzugsweise tangiert der Entlüftungskanal zur Fluidverbindung mit dem Gewindeeingriffsbereich einen an einem Gewindezapfen des Ventilaufnahmeteils ausgebildeten Gewindeanfangsbereich und erstreckt sich hiervon ausgehend durch den Gewindezapfen in den Luftsammelraum, so dass durch die Relativanordnung des Entlüftungskanals zum Gewindeeingriffsbereichs sichergestellt ist, dass letzterer auch vollständig entlüftet wird.

Wenn gemäß einer besonders bevorzugten Ausführungsform im Gewindeanfangsbereich eine zu einer Längsachse des Ventilstutzens konzentrisch angeordnete Ringnut ausgebildet ist, die über zumindest eine radiale Bohrung im Überdeckungsbereich mit dem Verbindungsteil des Anschlussstutzens mit dem Innenraum des Bauteils verbunden ist, lässt sich mit besonders einfachen Mittels die Entlüftung des Innenraums des Bauteils sowie die Entlüftung des Gewindeeingriffsbereichs erzielen, da insbesondere die konzentrisch angeordnete Ringnut bereits durch den standardmäßig den Gewindeanfangsbereich eines Gewindezapfens definierten "Freistich" ausgebildet ist.

Wenn zur Ausbildung einer Fluidverbindung zwischen der Ringnut und dem Luftsammelraum zumindest eine ausgehend von der Ringnut zum Luftsammelraum verlaufende und zur Längsachse des Ventilstutzens hin geneigte Schrägbohrung vorgesehen ist, ist auch die Fluidverbindung bzw. der Teil des Entlüftungskanals, der eine Fluidverbindung zwischen dem Gewindeanfangsbereich und dem Luftsammelraum herstellt, auf besonders einfache Art und Weise herstellbar.

Bei einer weiteren vorteilhaften Ausgestaltung des Heizmedium führenden Bauteils weist der Gewindezapfen des Ventilstutzens eine den Innenraum des Bauteils mit dem Luftsammelraum des Ventilstutzens verbindende zentrale Bohrung auf, so dass bei Bedarf und gegebenenfalls Entfernung des Entlüftungsventils aus dem Ventilaufnahmeteil des Ventilstutzens der Ventilstutzen analog dem Anschlussstutzen zum Anschluss einer Befüllungs- oder Entleerungsleitung genutzt werden kann.

Nachfolgend wird anhand der Zeichnung eine vorteilhafte Ausführungsform der Befüll- und Entleerungsarmatur näher erläutert.

Es zeigen:
- **Fig. 1**: einen Heizkreisverteiler mit zwei Ventilarmaturen und eine Befüll- und Entleerungsarmatur in Schnittdarstellung;
- **Fig. 2**: die in **Fig. 1** dargestellte Befüll- und Entleerungsarmatur in Einzeldarstellung;
- **Fig. 3**: einen Anschlussstutzen der in **Fig. 2** dargestellten Befüll- und Entleerungsarmatur;
- **Fig. 4**: einen Ventilstutzen der in **Fig. 2** dargestellten Befüll- und Entleerungsarmatur.

**Fig. 1** zeigt einen Heizkreisverteiler 10, der zur Installation in einem nicht näher dargestellten Heizkreissystem vorgesehen ist und zwei Ventilarmaturen 11 sowie eine Befüll- und Entleerungsarmatur 12 aufweist.

Wie insbesondere **Fig. 2** zeigt, umfasst die Befüll- und Entleerungsarmatur 12 einen Anschlussstutzen 13 und einen Ventilstutzen 14. Der Anschlussstutzen 13 weist einen außen an einer Bauteilwand 15 des Heizkreisverteilers 10 abdichtend anliegenden Anschlussteil 16 auf, der in bekannter Weise zum Anschluss einer nicht näher dargestellten Leitung dient, die ein Befüllen des mit dem Heizkreisverteiler 10 versehenen Heizkreissystems bzw. ein Entleeren des Heizkreissystems ermöglicht. An den Anschlussteil 16 schließt ein Verbindungsteil 17 des Anschlussstutzens 13 an, der sich durch eine Installationsöffnung 18 der Bauteilwand 15 hindurch in einen Innenraum 19 des Heizkreisverteilers 10 hinein erstreckt. Im vorliegenden Fall ist der Verbindungsteil 17 so bemessen, dass seine Länge im Wesentlichen dem Innendurchmesser des Heizkreisverteilers 10 entspricht, so dass ein freies Verbindungsteilende 20 gegen die Innenseite der Bauteilwand 15 zur Anlage kommt.

Der Verbindungsteil 17 des Anschlussstutzens 16 ist mit einer Mehrzahl von Durchflussöffnungen 21 versehen, die eine Anordnung des Verbindungsteils 17 des Anschlussstutzens 13 im Innenraum 19 des Heizkreisverteilers 10 ohne wesentliche Strömungsbehinderung ermöglichen.

Der Ventilstutzen 14 weist einen Ventilaufnahmeteil 22 auf, der entsprechend dem Anschlussteil 16 des Anschlussstutzens 13 außenseitig abdichtend an der Bauteilwand 15 des Heizkreisverteilers anliegt. An den Ventilaufnahmeteil 22 schließt ein Verbindungsteil 23 des Ventilstutzens 14 an, der durch eine Installationsöffnung 24 in der Bauteilwand 15 in den Innenraum 19 des Heizkreisverteilers 10 hineinragt und im vorliegenden Fall als Gewindezapfen ausgebildet ist, der in einem Überdeckungsbereich 39 mit dem Verbindungsteil 17 mit seinem Außengewinde 25 in ein Innengewinde 26 des Verbindungsteils 17 des Anschlussstutzens 13 eingreift und demzufolge mit dem Innengewinde 26 einen Gewindeeingriffsbereich 27 ausbildet.

Der Ventilaufnahmeteil 22 des Ventilstutzens 14 weist einen Luftsammelraum 28 auf, der nach außen durch einen Ventileinsatz 29 abgeschlossen ist, der in eine Aufnahmeöffnung 30 des Ventilaufnahmeteils 22 eingeschraubt ist. Der Ventileinsatz 29 ist als ein an sich bekanntes Entlüftungsventil ausgebildet, das bei Betätigung eine Fluidverbindung zwischen dem Luftsammelraum 28 und der Umgebung außerhalb des Heizkreisverteilers herstellt.

Wie insbesondere aus den **Fig. 2** **und** **4** ersichtlich, ist ein Gewindeanfangsbereich 31 des Außengewindes 25 durch eine konzentrisch zu einer Längsachse 32 des Ventilstutzens 14 angeordnete Ringnut 33 definiert, die an den außerhalb der Bauteilwand 15 angeordnete Ventilaufnahmeteil angrenzt. Die Ringnut 33 wird in der hier dargestellten Ausführungsform auch als sogenannter "Freistich" bezeichnet.

Wie ferner aus **Fig. 2** zu ersehen ist, bildet die Ringnut 33 einen Teil eines Entlüftungskanals 34, der als weitere Bestandteile oder Abschnitte einen an einem Stirnrand 35 des Verbindungsteilendes 20 des Anschlussstutzens 13 eine radiale Bohrung bzw. einen radialen Schlitz 36 **(****Fig. 3****)** und eine Schrägbohrung 37 aufweist, die ausgehend von der Ringnut 33 in den Luftsammelraum 28 mündet und zur Längsachse 32 des Ventilstutzens 14 hin geneigt ist.

Der Entlüftungskanal 34 bildet somit eine Fluidverbindung zwischen dem Innenraum 19 des Heizkreisverteilers 10 und dem außerhalb des Heizkreisverteilers 10 angeordneten Luftsammelraum 28 aus, wobei der Entlüftungskanal 34 im Bereich der Ringnut 33 den Gewindeanfangsbereich 31 tangiert. Auf diese Art und Weise wird zum einen eine Entlüftung des Gewindeeingriffsbereichs 27 in den Luftsammelraum 28 und zum anderen eine Entlüftung des Innenraums 19 des Heizkreisverteilers 10 in den Luftsammelraum 28 ermöglicht.

Wie insbesondere aus der Darstellung gemäß **Fig. 2** ersichtlich, weist der hier als Gewindezapfen ausgebildete Verbindungsteil 23 des Ventilstutzens 14 eine zentrale Bohrung 38 auf, so dass neben dem Entlüftungskanal 34 bzw. einem in **Fig. 2** dargestellten System von Entlüftungskanälen 34 auch durch die zentrale Bohrung 38 eine Fluidverbindung zwischen dem Innenraum 19 des Heizkreisverteilers und dem Ventilstutzen 14 bzw. dem Ventilaufnahmeteil 22 des Ventilstutzens 14 geschaffen wird.

## Patentansprüche

1. Heizmedium führendes Bauteil eines Heizkreissystems umfassend eine Befüll- und Entleerungsarmatur, insbesondere Heizkreisverteiler, mit einem in das Heizmedium führende Bauteil quer zur Strömungsrichtung des Heizmediums einsetzbaren Anschlussstutzen (13) zum Anschluss einer Befüll- oder Entleerungsleitung und einem mit dem Anschlussstutzen über eine Gewindeverbindung verbindbaren Ventilstutzen (14) zum Anschluss eines Entlüftungsventils, wobei in einem Überdeckungsbereich (39), in dem Verbindungsteile (17, 23) des Ventilstutzens und des Anschlussstutzens einander überdecken, zumindest ein Entlüftungskanal (34) vorgesehen ist, der einen Heizmedium führenden Innenraum (19) des Bauteils mit einem im Ventilaufnahmeteil (22) ausgebildeten Luftsammelraum (28) verbindet, wobei der Entlüftungskanal in Fluidverbindung mit einem Gewindeeingriffsbereich (27) der Verbindungsteile steht,
**dadurch gekennzeichnet,**
**dass** ein Anschlussteil (16) des Anschlussstutzens und ein Ventilaufnahmeteil (22) des Ventilstutzens von außen an einer Bauteilwand (15) des Bauteils angeordnet sind.

2. Heizmedium führendes Bauteil nach Anspruch 1,
**dadurch gekennzeichnet,**
**dass** der Entlüftungskanal (34) zur Fluidverbindung mit dem Gewindeeingriffsbereich (27) einen an einem Gewindezapfen des Ventilaufnahmeteils (22) ausgebildeten Gewindeanfangsbereich (31) tangiert und sich hiervon ausgehend durch den Gewindezapfen in den Luftsammelraum (28) erstreckt.

3. Heizmedium führendes Bauteil nach Anspruch 2,
**dadurch gekennzeichnet,**
**dass** im Gewindeanfangsbereich (31) eine zu einer Längsachse (32) des Ventilstutzens (14) konzentrisch angeordnete Ringnut (33) ausgebildet ist, die über zumindest eine radiale Bohrung im Überdeckungsbereich (39) mit dem Verbindungsteil (17) des Anschlussstutzens (13) mit dem Innenraum (19) des Bauteils verbunden ist.

4. Heizmedium führendes Bauteil nach Anspruch 3,
**dadurch gekennzeichnet,**
**dass** zur Ausbildung einer Fluidverbindung zwischen der Ringnut (33) und dem Luftsammelraum (28) zumindest eine ausgehend von der Ringnut zum Luftsammelraum hin verlaufende und zur Längsachse (32) des Ventilstutzens (14) hin geneigte Schrägbohrung (37) vorgesehen ist.

5. Heizmedium führendes Bauteil nach einem der vorangehenden Ansprüche,
**dadurch gekennzeichnet,**
**dass** der Gewindezapfen des Ventilstutzens (14) eine den Innenraum (19) des Bauteils mit dem Luftsammelraum (28) des Ventilstutzens verbindende zentrale Bohrung (38) aufweist.

## Claims

1. A component of heating circuit system carrying heating medium, comprising a filling and draining armature, in particular heating circuit distributors, having a coupling nozzle (13) being able to be inserted into the component carrying heating medium perpendicular to the direction of flow of the heating medium and for coupling a filling or draining pipe, and having a valve nozzle (14) being able to be connected to the coupling nozzle via a screw connection and for connecting an automatic bleeding valve, at least one venting duct (34) being provided in an overlapping area (39), in which connecting parts (17, 23) of the valve nozzle and the coupling nozzle overlap each other, and connecting an inner space (19) of the component carrying heating medium to an air return plenum (28) formed in the valve mounting part (22), said venting duct being in fluid connection with a threaded engaging area (27) of the connecting parts,
**characterized in that**
a coupling part (16) of the coupling nozzle and a valve mounting part (22) of the valve nozzle is arranged from the outside on a component wall (15) of the component.

2. The component carrying heating medium according to claim 1,
**characterized in that**
the venting duct (34) for fluid connection to the threaded engaging area (27) is tangent to a threaded start area (31) formed on a threaded pin of the valve mounting part and extends into the air return plenum (28) starting from the threaded start area (31).

3. The component carrying heating medium according to claim 2,
**characterized in that**
in the threaded start area (31), an annular groove (33) is designed so as to be arranged concentric to a longitudinal axis (32) of the valve nozzle (14), said annular groove (33) being connected to the inner space (19) of the component via at least one radial bore in the covering area (39) having the connecting part (17) of the coupling nozzle (13).

4. The component carrying heating medium according to claim 3,
**characterized in that**
at least one slant borehole (37) extending towards the air return plenum starting from the annular groove and inclined towards the longitudinal axis (32) of the valve nozzle (14) is provided for forming a fluid connection between the annular groove (33) and the air return plenum (28).

5. The component carrying heating medium according to any one of the preceding claims,
**characterized in that**
the threaded pin of the valve nozzle (14) comprises a central bore (38) connecting the inner space (19) of the component to the air return plenum (28) of the valve nozzle.

## Revendications

1. Composant d'un système de circuit de chauffage portant du fluide de chauffage, comprenant une armature de remplissage et vidage, en particulier des répartiteurs de circuit de chauffage, ayant une tubulure (13) de raccordement pouvant être inséré dans le composant portant du fluide de chauffage dans une direction transversale au sens d'écoulement du fluide de chauffage et pour raccorder un tuyau de remplissage ou vidage, et ayant une tubulure (14) de vanne pouvant être reliée à la tubulure de raccordement par une connexion filetée et pour raccorder une vanne d'échappement, au moins un conduit (34) de ventilation étant prévu dans une zone (39) de recouvrement dans laquelle des éléments (17, 23) de connexion de la tubulure de vanne et de la tubulure de raccordement se recouvrent mutuellement et reliant un intérieur (19) du composant portant du fluide de chauffage à une chambre (28) collectrice d'air formée dans l'élément (22) de montage de vanne, ledit conduit de ventilation étant en communication de fluide avec une zone (27) d'engagement de filetage des éléments de connexion,
**caractérisé en ce qu'**
un élément (16) de raccordement de la tubulure de raccordement et un élément (22) de montage de vanne de la tubulure de vanne sont disposés à une paroi (15) de composant du composant par extérieur.

2. Composant portant du fluide de chauffage selon la revendication 1,
**caractérisé en ce que**,
le conduit (34) de ventilation pour la communication de fluide avec la zone (27) d'engagement de filetage est tangent avec une zone (31) de commence de filetage formée à un tourillon fileté de l'élément (22) de montage de vanne et s'étend de celle-ci par le tourillon fileté dans la chambre (28) collectrice d'air.

3. Composant portant du fluide de chauffage selon la revendication 2,
**caractérisé en ce qu'**
dans la zone (31) de commence de filetage, une rainure (33) annulaire est réalisé à être disposée concentriquement à un axe (32) longitudinal de la tubulure (14) de vanne et est reliée à l'intérieur (19) du composant par au moins un alésage radial dans la zone (39) de recouvrement ayant l'élément (17) de connexion de la tubulure (13) de raccordement.

4. Composant portant du fluide de chauffage selon la revendication 3,
**caractérisé en ce qu'**
au moins un alésage (37) incliné allant de la rainure annulaire vers la chambre collectrice d'air et incliné vers l'axe (32) longitudinal de la tubulure (14) de vanne est prévu pour former une communication de fluide entre la rainure (33) annulaire et la chambre (28) collectrice d'air.

5. Composant portant du fluide de chauffage selon l'une quelconque des revendications précédentes,
**caractérisé en ce que**
le tourillon fileté de la tubulure (14) de vanne comprend un alésage (38) central reliant l'intérieur (19) du composant à la chambre (28) collectrice d'air de la tubulure de vanne.
